# EUROPÄISCHE PATENTSCHRIFT

(11) **EP 2 611 721 B1**
(45) Veröffentlichungstag und Bekanntmachung des Hinweises auf die Patenterteilung: **13.08.2014**
(21) Anmeldenummer: 11749412.0
(22) Anmeldetag: 30.08.2011
(51) Int. Cl.: B66B 11/02

(54) **TRAGRAHMEN MIT DÄMPFUNGSELEMENTEN ZUR LAGERUNG EINER AUFZUGSKABINE**
CARRYING FRAME WITH DAMPING ELEMENTS FOR BEARING A LIFT CAR
CADRE D'APPUI PRÉSENTANT DES ÉLÉMENTS D'AMORTISSEMENT, POUR LE POSITIONNEMENT D'UNE CABINE D'ASCENSEUR

(30) Priorität: 01.09.2010 EP 10174875
(43) Veröffentlichungstag der Anmeldung: 10.07.2013
(73) Patentinhaber: Inventio AG, 6052 Hergiswil (CH)
(72) Erfinder: BRÜGGER, Beat, CH-6004 Luzern (CH); SCHULER, Christoph, CH-6330 Cham (CH); ZEDER, Lukas, SE-14163 Huddinge (SE); WÜEST, Thomas, CH-6280 Hochdorf (CH); SCHAFFHAUSER, Urs, CH-6037 Root (CH); STREBEL, René, CH-5614 Sarmenstorf (CH)
(74) Vertreter: Blöchle, Hans
(86) Internationale Anmeldenummer: PCT/EP2011/064865
(87) Internationale Veröffentlichungsnummer: WO 2012/028597

(56) Entgegenhaltungen:
- US-A- 2 246 732
- US-A- 5 325 937

## Beschreibung

Die Erfindung betrifft einen Tragrahmen mit Dämpfungselementen zur Lagerung einer Aufzugskabine, wobei die Dämpfungselemente auf einem Bodenrahmen des Tragrahmens aufliegen und die Aufzugskabine tragen und vor Schwingungen und Vibrationen schützen.

Aus der Patentschrift US 2 246 732 ist ein Tragrahmen zum Tragen einer Aufzugskabine bekannt geworden. Der Tragrahmen besteht im Wesentlichen aus einem oberen Joch und einem unteren Joch, die mittels eines vertikalen Trägers verbunden sind. Ein auf dem unteren Joch aufliegender Bodenrahmen ist mit Dämpfungselementen versehen, auf denen eine Aufzugskabine ruht. Der Tragrahmen ist an Tragseilen aufgehängt, die über eine Treibscheibe geführt und mit einem Gegengewicht verbunden sind. Aufzugskabine und Gegengewicht werden von einem Aufzugsantrieb gegenläufig in einem Aufzugsschacht auf und ab bewegt.

Die Erfindung, wie sie in Anspruch 1 gekennzeichnet ist, löst die Aufgabe, den Unterhalt am Tragrahmen und an der Aufzugskabine zu vereinfachen.

Vorteilhafte Weiterbildungen der Erfindung sind in den abhängigen Patentansprüchen angegeben.

Die durch die Erfindung erreichten Vorteile sind im wesentlichen darin zu sehen, dass die die Aufzugskabine lagernden Dämpfungselemente vor Ort einfach austauschbar sind. An jeder Ecke der Aufzugskabine ist ein Support vorgesehen, an dem mindestens ein Dämpfungselement anbringbar ist. Der Support ist in einen Bodenrahmen einschiebbar und mit der Aufzugskabine verbindbar. Der Support ist austauschbar, ohne die Aufzugskabine zu entfernen. Die Dämpfungselemente altern und ermüden auch je nach Verkehrsaufkommen und Umwelteinflüssen. Der Support mit den Dämpfungselementen kann auch bei bestehenden Aufzugsanlagen einfach nachgerüstet werden, insbesondere bei aus Profilen aufgebauten Bodenrahmen.

Anhand der beiliegenden Figuren wird die vorliegende Erfindung näher erläutert.

Es zeigen:
Fig. 1
   eine von einem Tragrahmen getragene und auf Dämpfungselementen gelagerte Aufzugskabine,
Fig. 2
   den Tragrahmen mit einem je Kabinenecke vorgesehenen Support,
Fig. 3
   Einzelheiten des Tragrahmens und des Supports,
Fig. 4
   die mit der Aufzugskabine verbundenen Supports und
Fig. 5
   eine Hebevorrichtung zum Anheben der Aufzugskabine.

Fig. 1 zeigt ein Ausführungsbeispiel einer von einem Tragrahmen 4 getragenen und auf Dämpfungselementen 13 gelagerten Aufzugskabine 7. Der Tragrahmen 4 besteht aus einem oberen Joch 1 und aus einem unteren Joch 3. Die Jochs 1,3 sind mittels vertikalen, ersten Trägern 2 verbunden. Ein auf dem unteren Joch 3 aufliegender Bodenrahmen 6 ist je Kabinenecke mit mindestens einem Dämpfungselement 13 versehen. Die Aufzugskabine 7 ist auf den Dämpfungselementen 13 gelagert, die Schwingungen und Vibrationen im Wesentlichen von der Aufzugskabine 7 fernhalten. Der Tragrahmen 4 ist an Tragmitteln 5, beispielsweise Stahlseile, Kunstfaserseile, Flachriemen, Keilrippenriemen, Keilriemen, etc., aufgehängt, wobei die Tragmittel 5 über eine nicht dargestellte Treibscheibe geführt und mit einem nicht dargestellten Gegengewicht verbunden sind. Aufzugskabine und Gegengewicht werden von einem nicht dargestellten Aufzugsantrieb gegenläufig in einem nicht dargestellten Aufzugsschacht auf und ab bewegt.

Fig. 2 zeigt den Tragrahmen 4 mit einem Ausführungsbeispiel je unterer Kabinenecke vorgesehenen Supports 8, an dem mindestens ein Dämpfungselement 13 angeordnet ist. Der Bodenrahmen 6 ist beispielsweise gebildet aus mindestens einem zweiten, auf dem unteren Joch 3 aufliegenden Träger 9 und aus einem dritten, auf dem unteren Joch 3 aufliegenden Träger 10. Der Support 8 hat im gezeigten Ausführungsbeispiel einen U-förmigen Querschnitt und kann in den zweiten oder dritten Träger 9,10 mit C-förmigem Querschnitt eingeschoben werden. An jedem Ende des zweiten oder dritten Trägers 9,10 ist ein Support 8 mit mindestens einem Dämpfungselement 13 einschiebbar.

Der Support 8 und der Träger 9,10 können auch andere Querschnitte aufweisen, die von den oben genannten abweichen. Voraussetzung ist, dass der Support 8 in den Träger 9,10 eingeschoben werden kann. Beispielsweise können der Support 8 und der Träger 9,10 rohrförmig sein, wobei das Supportrohr vom Trägerrohr aufgenommen werden kann.

Fig. 3 zeigt beispielhaft Einzelheiten des zweiten und dritten Trägers 9,10 und des Supports 8, wobei der Support 8 zur besseren Übersicht als nicht in den Träger 9,10 eingeschoben gezeigt ist. Der zweite oder dritte Träger 9,10 weist je Ende eine erste und zweite Ausnehmung 14,14.1 auf, durch die ein erster Bolzen 15 mit einem ersten Gewinde 16 reicht. Zum ersten Bolzen 15 mit beispielsweise Sechskantkopf 15.1 gehören auch eine erste und zweite U-Scheibe 17,18, eine erste und zweite Hülse 19,20 und eine erste Mutter 21. Bei eingeschobenem Support 8 durchdringt der erste Bolzen 15 eine erste und zweite Bohrung 22,23 des Supports 8. Der erste Bolzen 15 verbindet den Support 8 mit einer Bodenstruktur der Aufzugskabine. Einzelheiten sind in Fig. 4 gezeigt. Der erste Bolzen 15 durchdringt die erste Ausnehmung 14, berührt diese im Normalfall aber nicht. Bei einem Aufprall der Aufzugskabine 7 auf den oder die Schachtgrubenpuffer wirkt der erste Bolzen als Wegbegrenzer für die Aufzugskabine 7 gegenüber den zweiten und dritten Trägern 9,10. Der erste Bolzen 15 steht bei der Pufferfahrt der Aufzugskabine 7 an der ersten und zweiten Ausnehmung 14,14.1, wobei die Ausnehmungen 14,14.1 als Anschlag für den ersten Bolzen 15 dienen.

Wie in Fig. 3 gezeigt ist der Support 8 mit zwei Dämpfungselementen 13 ausgerüstet. Der Support 8 kann mit einem weiteren Dämpfungselement 13 bei einer dritten Bohrung 24 ausgerüstet werden. Nur ein Dämpfungselement 13 je Support 8 ist auch möglich. Nach dem Einschieben der Supports 8 in die zweiten und dritten Träger 9,10 und nach dem Verbinden der Supports 8 mit der Aufzugskabine 7 gemäss Fig. 4 liegen die Dämpfungselemente 13 auf dem zweiten oder dritten Träger 9,10 auf. Jedes Dämpfungselement 13 ist einenends mit dem Support 8 und anderenends, nach dem Einschieben des Supports 8 in den Träger 9,10, mit dem Träger 9,10 verbunden (beispielsweise verschraubt). Das Dämpfungselement 13 kann sich somit auf dem Träger 9,10 nicht verschieben.

Fig. 4 zeigt die mit der Aufzugskabine 7 verbundenen Supports 8. Mindestens vierte und fünfte Träger 26,27, die an einem Kabinenboden 25 angeordnet sind, stehen in Verbindung mit den Supports 8. Der Kabinenboden 25 trägt eine Kabinenschwelle 28 und einen Kabinenaufbau 29. Wie in Ausschnitt B gezeigt, verbindet der erste Bolzen 15 den Support 8 mit dem Ende des jeweiligen vierten oder fünften Trägers 26,27. Die erste Hülse 19 ist ausserhalb des Supports 8 auf der Sechskantkopfseite und die zweite Hülse 20 ausserhalb des Supports 8 auf der Mutterseite angeordnet. Der je durch die Hülsen 19,20 gebildete Überstand 32 durchdringt je die erste oder zweite Ausnehmung 14,14.1 und gewährleistet die oben genannte Wegbegrenzung im Falle einer Pufferfahrt der Aufzugskabine 7.

Anstelle des aus dem Bolzens 15 und der Hülsen 19,20 bestehenden Verbindungselementes kann eine anders gestaltetes Verbindungselement vorgesehen sein. Voraussetzung ist, dass das Verbindungselement den Support 8 mit dem Träger 26,27 des Kabinenbodens 25 lösbar verbindet und je Seite des Supports 8 einen Überstand 32 aufweist und der Support 8 nach dem Entfernen des Verbindungselementes austauschbar ist.

Fig. 5 zeigt eine Hebevorrichtung zum Anheben der Aufzugskabine 7 falls der Support 8 oder zumindest ein Dämpfungselement 13 ersetzt werden muss. Die Hebevorrichtung ist auch gezeigt in Fig. 3. Neben jedem Support 8 ist ein zweiter Bolzen 30 mit Gewinde 30.1 und beispielsweise Sechskantkopf 30.2 angeordnet, wobei der Bolzen 30 mittels einer Gegenmutter 31 in vertikaler Richtung gegenüber dem zweiten oder dritten Träger 9,10 verschiebbar ist. Die Gegenmutter 31 stützt sich am zweiten oder dritten Träger 9,10 ab und das freie Ende des zweiten Bolzens 30 bewegt den Träger 26,27 nach oben oder nach unten wie mit dem Doppelpfeil P1 angedeutet, wobei sich die Aufzugskabine 7 hebt oder senkt. Im Normalfall ist der Bolzen 30 soweit nach unten gedreht und das freie Ende des Bolzens 30 soweit vom Träger 26,27 entfernt, dass selbst bei eingefederter Aufzugkabine 7, beispielsweise bei einer Pufferfahrt, kein Kontakt zwischen dem Träger 26,27 und dem freien Ende des Bolzens 30 auftreten kann.

## Patentansprüche

1. Tragrahmen (4) mit Dämpfungselementen (13) zur Lagerung einer Aufzugskabine (7), wobei die Dämpfungselemente (13) auf einem Bodenrahmen (6) des Tragrahmens (4) aufliegen und die Aufzugskabine (7) tragen und vor Schwingungen und Vibrationen schützen,
**dadurch gekennzeichnet,**
**dass** die Dämpfungselemente (13) an Supports (8) angeordnet sind und am Bodenrahmen (6) eine Aufnahmevorrichtung vorgesehen ist, mit der die Supports (8) koppelbar und von der die Supports (8) entfernbar sind, wobei je Support (8) mindestens ein Dämpfungselement (13) angeordnet ist und eine Hebevorrichtung (30,31) am Bodenrahmen (6) vorgesehen ist, mittels der die Aufzugskabine (7) zum Koppeln und Entfernen des Supports (8) in vertikaler Richtung (P1) bewegbar ist.

2. Tragrahmen (4) nach Anspruch 1,
**dadurch gekennzeichnet,**
**dass** die Aufnahmevorrichtung des Bodenrahmens (6) aus mindestens zwei auf einem unteren Joch (3) des Tragrahmens (4) aufliegenden Trägern (9,10) besteht, auf die die Supports (8) passen.

3. Tragrahmen (4) nach Anspruch 2,
**dadurch gekennzeichnet,**
**dass** die Träger (9,10) einen C-förmigen Querschnitt aufweisen, in die ein U-förmiger Querschnitt der Supports (8) passt.

4. Tragrahmen (4) nach einem der Ansprüche 1 bis 3,
**dadurch gekennzeichnet,**
**dass** an einem Kabinenboden (25) mindestens zwei Träger (26,27) angeordnet sind, bei denen jedes Ende in Verbindung mit einem Support (8) steht.

5. Tragrahmen (4) nach Anspruch 4,
**dadurch gekennzeichnet,**
**dass** der Support (8) mittels eines Bolzens (15) mit dem jeweiligen Träger (26,27) des Kabinenbodens (25) verbunden ist und ein Überstand (32) des Bolzens (15) je eine Ausnehmung (14,14.1) der Träger (9,10) des Bodenrahmens (6) durchdringt.

6. Tragrahmen (4) nach einem der vorhergehenden Ansprüche,
**dadurch gekennzeichnet,**
**dass** die Hebevorrichtung (30,31) ein sich am einen Ende am Träger (9,10) des Bodenrahmens (6) und am anderen Ende am Träger (26,27) des Kabinenbodens (25) abstützender Bolzen (30) ist, wobei der Bolzen (30) und somit die Aufzugskabine (7) mittels einer Gegenmutter (31) auf und ab bewegbar ist.

7. Aufzugsanlage mit Tragrahmen (4) nach einem der Ansprüche 1 bis 6.

## Claims

1. Support frame (4) with damping elements (13) for mounting a lift cage (7), wherein the damping elements (13) rest on a base frame (6) of the support frame (4) and support the lift cage (7) and protect it against oscillations and vibrations, **characterised in that** the damping elements (13) are arranged at supports (8) and a mounting device, with which the supports (8) can be coupled and from which the supports (8) can be removed, is provided at the base frame (6), wherein at least one respective damping element (13) is arranged at each support (8) and a lifting device, by means of which the lift cage (7) is movable in vertical direction (P1) for coupling and for removal of the support (8), is provided at the base frame (6).

2. Support frame (4) according to claim 1, **characterised in that** the mounting device of the base frame (6) consists of at least two beams (9, 10), which rest on a lower yoke (3) of the support frame (4) and on which the supports (8) seat.

3. Support frame (4) according to claim 2, **characterised in that** the support (9, 10) has a C-shaped cross-section in which a U-shaped cross-section of the support (8) seats.

4. Support frame (4) according to any one of claims 1 to 3, **characterised in that** at least two beams (26, 27), each end of which is disposed in connection with a support (8), are arranged at a cage floor (25).

5. Support frame (4) according to claim 4, **characterised in that** the support (8) is connected with the respective beam (26, 27) of the cage floor (25) by means of a bolt (15) and a projection (32) of the bolt (15) penetrates a respective recess (14, 14.1) of the beams (9, 10) of the base frame (6).

6. Support frame (4) according to any one of the preceding claims, **characterised in that** the lifting device (30, 31) is a bolt (30) supported at one end at the beam (9, 10) of the base frame (6) and at the other end at the beam (26, 27) of the cage floor (25), wherein the bolt (30) and thus the lift cage (7) is movable to and fro by means of a lock nut.

7. Lift installation with a support frame (4) according to any one of claims 1 to 6.

## Revendications

1. Châssis porteur (4) avec des éléments d'amortissement (13) pour le montage d'une cabine d'ascenseur (7), étant précisé que les éléments d'amortissement (13) sont posés sur un châssis de plancher (6) du châssis porteur (4), et portent la cabine d'ascenseur (7) et la protègent des oscillations et des vibrations,
**caractérisé en ce que** les éléments d'amortissement (13) sont disposés sur des supports (8) et qu'il est prévu sur le châssis de plancher (6) un dispositif de réception auquel les supports (8) peuvent être accouplés et d'où lesdits supports (8) peuvent être enlevés, étant précisé qu'au moins un élément d'amortissement (13) est disposé sur chaque support (8) et qu'il est prévu sur le châssis de plancher (6) un dispositif de soulèvement (30, 31) à l'aide duquel la cabine d'ascenseur (7) peut être déplacée dans le sens vertical (P1) pour être accouplée au support (8) et enlevée de celui-ci.

2. Châssis porteur (4) selon la revendication 1, **caractérisé en ce que** le dispositif de réception du châssis de plancher (6) se compose d'au moins deux poutres (9, 10) qui sont posées sur une armature inférieure (3) du châssis porteur (4) et sur lesquelles les supports (8) sont posés de manière ajustée.

3. Châssis porteur (4) selon la revendication 2, **caractérisé en ce que** les poutres (9, 10) présentent une section transversale en C dans laquelle une section transversale en U des supports (8) entre de manière ajustée.

4. Châssis porteur (4) selon l'une des revendications 1 à 3, **caractérisé en ce qu'**il est prévu sur un plancher de cabine (25) au moins deux poutres (26, 27), chaque extrémité des poutres (26, 27) étant reliée à un support (8).

5. Châssis porteur (4) selon la revendication 4, **caractérisé en ce que** le support (8) est relié à l'aide d'une cheville (15) à la poutre respective (26, 27) du plancher de cabine (25), et qu'une partie saillante (32) de la cheville (25) traverse un creux respectif (14, 14.1) des poutres (9, 10) du châssis porteur (6).

6. Châssis porteur (4) selon l'une des revendications précédentes, **caractérisé en ce que** le dispositif de soulèvement (30, 31) est constitué par une cheville (30) qui s'appuie sur la poutre (9, 10) du châssis porteur (6), à une extrémité, et sur la poutre (26, 27) du plancher de cabine (25), à l'autre extrémité, étant que la cheville (30) et, de ce fait, la cabine d'ascenseur (7) sont aptes à décrire un mouvement ascendant et descendant à l'aide d'un contre-écrou (31).

7. Installation d'ascenseur avec un châssis porteur (4) selon l'une des revendications 1 à 6.
